# EUROPÄISCHE PATENTSCHRIFT

(11) **EP 3 592 624 B1**
(45) Veröffentlichungstag und Bekanntmachung des Hinweises auf die Patenterteilung: **26.05.2021**
(21) Anmeldenummer: 18719456.8
(22) Anmeldetag: 05.04.2018
(51) Int. Cl.: B61J 3/02, B61L 25/02

(54) **VERFAHREN ZUM BETREIBEN EINER RANGIERTECHNISCHEN ABLAUFANLAGE SOWIE STEUEREINRICHTUNG FÜR EINE SOLCHE ANLAGE**
METHOD FOR OPERATING A MARSHALLING YARD HUMP-SHUNTING SYSTEM AND CONTROLLER FOR SUCH A SYSTEM
PROCÉDÉ POUR FAIRE FONCTIONNER UNE INSTALLATION DE TRIAGE ET SYSTÈME DE COMMANDE CONÇU POUR LADITE INSTALLATION

(30) Priorität: 05.05.2017 DE 102017207646
(43) Veröffentlichungstag der Anmeldung: 15.01.2020
(73) Patentinhaber: Siemens Mobility GmbH, 81739 München (DE)
(72) Erfinder: FLOHR, Thomas, 38102 Braunschweig (DE); KUEHS, Peter, 38102 Braunschweig (DE)
(86) Internationale Anmeldenummer: PCT/EP2018/058669
(87) Internationale Veröffentlichungsnummer: WO 2018/202379

(56) Entgegenhaltungen:
- EP-A2- 0 753 443
- DE-A1-102012 203 812
- DE-C1- 10 219 953
- Mehr: "Automatisierungssystem für Zugbildungsanlagen Trackguard Cargo MSR32", , 1. Januar 2012 (2012-01-01), XP055487849, Gefunden im Internet: URL:https://www.mobility.siemens.com/mobil ity/global/SiteCollectionDocuments/de/rail -solutions/rail-automation/cargo/the-msr32 -microcomputer-system-de.pdf [gefunden am 2018-06-26] in der Anmeldung erwähnt

## Beschreibung

In rangiertechnischen Ablaufanlagen, die auch als Zugbildungsanlagen bezeichnet werden, werden Zerlegeeinheiten in Form von zu zerlegenden Güterzügen von einer Abdrücklokomotive über einen Ablaufberg abgedrückt. Hierbei werden Abläufe in Form von Wagen oder Wagengruppen unter Nutzung der auf die Abläufe wirkenden Schwerkraft aus einem Berggleis in unterschiedliche Richtungsgleise sortiert. Ein eine weitgehende Automatisierung des Betriebs von Ablaufanlagen ermöglichendes automatisches Steuerungssystem ist beispielsweise aus der Firmenveröffentlichung "Automatisierungssystem für Zugbildungsanlagen Trackguard Cargo MSR32 - Mehr Effizienz und Sicherheit im Güterverkehr", Bestell-Nr.: A19100-V100-B898-V2, Siemens AG 2012, bekannt.

Der vorliegenden Erfindung liegt die Aufgabe zugrunde, ein Verfahren zum Betreiben einer rangiertechnischen Ablaufanlage anzugeben, durch das die Leistungsfähigkeit der Ablaufanlage erhöht wird.

Diese Aufgabe wird erfindungsgemäß gelöst durch ein Verfahren zum Betreiben einer rangiertechnischen Ablaufanlage, wobei durch eine Steuereinrichtung der Ablaufanlage für eine erste Zerlegeeinheit, die im Rahmen eines ersten Abdrückvorgangs über einen Ablaufberg der Ablaufanlage abzudrücken ist, ein Beendigungszeitpunkt des ersten Abdrückvorgangs prognostiziert wird, für eine zweite Zerlegeeinheit, die von einer Abdrücklokomotive im Rahmen eines Anrückvorgangs in Richtung des Ablaufberges zu schieben und im Rahmen eines auf den ersten Abdrückvorgang folgenden zweiten Abdrückvorgangs über den Ablaufberg abzudrücken ist, unter Berücksichtigung zumindest des prognostizierten Beendigungszeitpunkts des ersten Abdrückvorgangs sowie einer aktuellen Position der zweiten Zerlegeeinheit ein Geschwindigkeitsverlauf bestimmt wird, gemäß dem ein unterbrechungsfreier Übergang des Anrückvorgangs in den zweiten Abdrückvorgang erfolgt, und die Abdrücklokomotive gemäß dem bestimmten Geschwindigkeitsverlauf gesteuert wird.

Gemäß dem ersten Schritt des erfindungsgemäßen Verfahrens zum Betreiben einer rangiertechnischen Ablaufanlage wird somit durch eine Steuereinrichtung der Ablaufanlage für eine erste Zerlegeeinheit, die im Rahmen eines ersten Abdrückvorgangs über einen Ablaufberg der Ablaufanlage abzudrücken ist, ein Beendigungszeitpunkt des ersten Abdrückvorgangs prognostiziert. Dies bedeutet, dass bereits vor Abschluss des ersten Abdrückvorgangs eine Prognose dahingehend erfolgt, wann der erste Abdrückvorgang beendet sein und damit der Ablaufberg zur anderweitigen Nutzung frei sein wird. Hierbei kann die Prognose des Beendigungszeitpunkts beziehungsweise dessen Angabe sowohl absolut (d.h. beispielsweise in der Art "um 15:27:30 Uhr") als auch relativ (d.h. beispielsweise in der Art "verbleibende Restdauer 4:30 Minuten") erfolgen.

Gemäß dem zweiten Schritt des erfindungsgemäßen Verfahrens wird für eine zweite Zerlegeeinheit, die von einer Abdrücklokomotive im Rahmen eines Anrückvorgangs in Richtung des Ablaufberges zu schieben und im Rahmen eines auf den ersten Abdrückvorgang folgenden zweiten Abdrückvorgangs über den Ablaufberg abzudrücken ist, unter Berücksichtigung zumindest des prognostizierten Beendigungszeitpunkts des ersten Abdrückvorgangs sowie einer aktuellen Position der zweiten Zerlegeeinheit ein Geschwindigkeitsverlauf bestimmt, gemäß dem ein unterbrechungsfreier Übergang des Anrückvorgangs in den zweiten Abdrückvorgang erfolgt. Dies bedeutet, dass für die zweite Zerlegeeinheit beziehungsweise die diese in Richtung des Ablaufberges schiebende Abdrücklokomotive ein derartiger Geschwindigkeitsverlauf bestimmt wird, dass die zweite Zerlegeeinheit den Ablaufberg zu dem prognostizierten Beendigungszeitpunkt oder kurz nach diesem erreicht, so dass der Anrückvorgang planmäßig ohne Unterbrechung oder Pause in den zweiten Abdrückvorgang übergehen kann. Als Geschwindigkeitsverlauf wird hierbei im Rahmen der vorliegenden Erfindung jede Funktion bezeichnet, die bezogen auf einen gegebenen Zeitpunkt und/oder einen gegebenen Wegpunkt des Anrückvorgangs der zweiten Zerlegeeinheit unmittelbar oder mittelbar die jeweilige Geschwindigkeit der die zweite Zerlegeeinheit in Richtung des Ablaufberges schiebenden Abdrücklokomotive vorgibt.

Gemäß dem dritten Schritt des erfindungsgemäßen Verfahrens wird die Abdrücklokomotive gemäß dem bestimmten Geschwindigkeitsverlauf gesteuert, so dass die zweite Zerlegeeinheit den Anrückvorgang in Richtung des Ablaufberges entsprechend dem bestimmten Geschwindigkeitsverlauf vornimmt. Hierdurch wird somit ein Übergang des Anrückvorgangs in den zweiten Abdrückvorgang realisiert, ohne dass es zwischen diesen beiden Vorgängen zu einer Unterbrechung oder Pause kommt. Vorzugsweise handelt es sich dabei bei dem Geschwindigkeitsverlauf dahingehend um einen "optimalen" Geschwindigkeitsverlauf, dass einerseits ein unterbrechungsfreier Übergang des Anrückvorgangs in den zweiten Abdrückvorgang erfolgt, andererseits jedoch auch ein zu spätes Eintreffen der zweiten Zerlegeeinheit am Ablaufberg vermieden wird. In diesem Fall schließt sich somit der zweite Abdrückvorgang - gegebenenfalls unter Berücksichtigung eines Sicherheitsabstands beziehungsweise von Toleranzen - unmittelbar an den ersten Abdrückvorgang an. Dies bedeutet, dass die zweite Zerlegeeinheit den Ablaufberg im Wesentlichen zum Zeitpunkt der Bergfreigabe erreicht.

Das erfindungsgemäße Verfahren ist dahingehend vorteilhaft, dass es eine Erhöhung der Leistungsfähigkeit der Ablaufanlage durch eine Reduzierung von Pausen im Abdrückbetrieb ermöglicht. So werden vorbereitend zum eigentlichen Abdrückvorgang abzudrückende Zerlegeeinheiten von einer Rangier- beziehungsweise Abdrücklokomotive im Rahmen eines Anrückvorgangs in Richtung des Ablaufberges beziehungsweise des Berggleises desselben geschoben. Hierbei kann in der Praxis bislang die Situation auftreten, dass zu einem Zeitpunkt, zu dem eine jeweilige Zerlegeeinheit den Ablaufberg beziehungsweise einen Anhaltepunkt desselben erreicht, der Ablaufberg noch durch eine vorherige Zerlegeeinheit belegt beziehungsweise blockiert ist. In diesem Fall ist somit der Abdrückvorgang der vorherigen Zerlegeeinheit noch nicht abgeschlossen. Dies hat zur Folge, dass für die nachfolgende Zerlegeeinheit noch keine Bergfreigabe möglich ist und somit nach dem Anrückvorgang ein Halt der nachfolgenden Zerlegeeinheit erforderlich ist. Hierdurch entsteht eine Unterbrechung beziehungsweise Pause, die in Folge des Abbremsens und Neubeschleunigens der Zerlegeeinheit zu einer unnötigen Zeitverzögerung führt. Darüber hinaus kann für den Fall, dass die Zerlegeeinheit zu schwer für ein erneutes Anfahren der Abdrücklokomotive in der Gegensteigung ist, die Situation auftreten, dass der Anrückvorgang neu begonnen werden muss. Entsprechende Pausen und Verzögerungen können durch das erfindungsgemäße Verfahren vorteilhafterweise deutlich reduziert oder sogar nahezu vollständig vermieden werden. Dadurch, dass weiterhin ein unnötig schnelles Anrücken an den Ablaufberg mit anschließendem Bremsen, Anhalten und Wiederbeschleunigen nach Erhalt einer Berg- beziehungsweise Abdrückfreigabe vermieden wird, können sich darüber hinaus auch ein verringerter Materialverschleiß sowie reduzierte Energiekosten ergeben. Hierzu kann im Rahmen der Bestimmung des Geschwindigkeitsverlaufs insbesondere auch der Startzeitpunkt des Anrückvorgangs der zweiten Zerlegeeinheit in geeigneter Weise festgelegt beziehungsweise gewählt werden.

Die vorstehend genannten Vorteile werden durch das erfindungsgemäße Verfahren vorteilhafterweise im Wesentlichen unabhängig davon realisiert, wann der Anrückvorgang der zweiten Zerlegeeinheit gestartet wird. So ergibt sich bei einem vergleichsweise frühen Start des Anrückvorgangs ein Geschwindigkeitsverlauf mit einer vergleichsweise geringen Anrückgeschwindigkeit. Sofern hingegen der Anrückvorgang - beispielsweise aus betrieblichen Gründen - vergleichsweise spät gestartet wird, ergibt sich ein Geschwindigkeitsverlauf mit einer vergleichsweise hohen Anrückgeschwindigkeit. Somit wird erfindungsgemäß - unter Berücksichtigung technischer und sicherheitstechnischer Grenzen - weitgehend unabhängig vom Startzeitpunkt des Anrückvorgangs ein unterbrechungsfreier Übergang des Anrückvorgangs in den zweiten Abdrückvorgang ermöglicht beziehungsweise gewährleistet.

Gemäß einer besonders bevorzugten Weiterbildung des erfindungsgemäßen Verfahrens wird der Geschwindigkeitsverlauf der zweiten Zerlegeeinheit derart bestimmt, dass die zweite Zerlegeeinheit einen Anhaltepunkt des Ablaufberges zu dem prognostizierten Beendigungszeitpunkt erreicht. Üblicherweise weisen rangiertechnische Ablaufanlagen im Bereich des Ablaufberges einen Anhaltepunkt auf. Dieser gilt für die Spitze der jeweiligen Zerlegeeinheit, wobei das Erreichen des Anhaltepunktes durch die betreffende Zerlegeeinheit durch einen entsprechenden Gleiskontakt detektiert wird. Sofern der Ablaufberg zum betreffenden Zeitpunkt noch durch eine vorherige Zerlegeeinheit belegt ist und damit bezogen auf die nachfolgende Zerlegeeinheit noch keine Bergfreigabe möglich ist, ist diese somit bei Erreichen des Anhaltepunktes zum Stillstand zu bringen. Sofern nun die zweite Zerlegeeinheit den Anhaltepunkt des Ablaufberges zu dem prognostizierten Beendigungszeitpunkt erreicht, kann davon ausgegangen werden, dass der Ablaufberg zu dem gegebenen Zeitpunkt für die zweite Zerlegeeinheit gerade freigegeben wurde und damit ein unterbrechungsfreier Übergang des Anrückvorgangs in den zweiten Abdrückvorgang und gleichzeitig auch ein im Wesentlichen nahtloser Übergang von dem ersten Abdrückvorgang zu dem zweiten Abdrückvorgang erfolgt. Vorzugsweise werden jedoch auch bei dieser bevorzugten Weiterbildung des erfindungsgemäßen Verfahrens bei der Prognose des Beendigungszeitpunktes Toleranzen berücksichtigt, etwa aufgrund von Laufzeiten und Bremswegen, so dass die Bergfreigabe für die zweite Zerlegeeinheit gegebenenfalls bereits erfolgt kurz bevor diese den Anhaltepunkt erreicht.

Vorzugsweise kann das erfindungsgemäße Verfahren auch derart ausgebildet sein, dass der Beendigungszeitpunkt während des ersten Abdrückvorgangs prognostiziert wird. Dies ist dahingehend vorteilhaft, dass in der Regel während des ersten Abdrückvorgangs eine genauere Prognose des Beendigungszeitpunkts als vor dem Beginn des ersten Abdrückvorgangs möglich sein wird. Gleichzeitig erlaubt eine Prognose des Beendigungszeitpunkts während des ersten Abdrückvorgangs einen zeitgerechten Anrückvorgang des zweiten Zerlegeeinheit dahingehend, dass diese zum Beendigungszeitpunkt oder kurz nach diesem den Anrückvorgang abgeschlossen und den Ablaufberg erreicht hat.

Gemäß einer weiteren besonders bevorzugten Ausführungsform des erfindungsgemäßen Verfahrens wird der Beendigungszeitpunkt unter Berücksichtigung einer eingestellten Leistungsstufe der Ablaufanlage prognostiziert. Üblicherweise weisen rangiertechnische Ablaufanlagen beziehungsweise deren automatischen Steuerungssysteme unterschiedliche Leistungsstufen auf, die häufig als Prozentzahl der Maximalleistung angegeben werden (z.B. 100% oder 80%). Dabei hängt die jeweils aktive beziehungsweise eingestellte Leistungsstufe von jeweiligen betrieblichen Randbedingungen ab. Durch eine zusätzliche Berücksichtigung der eingestellten Leistungsstufe der Ablaufanlage bei der Prognose des Beendigungszeitpunkts wird vorteilhafterweise die Genauigkeit der Prognose erhöht.

Zusätzlich oder alternativ zu der zuvor beschriebenen bevorzugten Ausführungsform des erfindungsgemäßen Verfahrens kann dieses vorteilhafterweise auch derart weitergebildet sein, dass der Beendigungszeitpunkt unter Berücksichtigung einer im Rahmen des ersten Abdrückvorgangs aufgetretenen oder erwarteten Verzögerung prognostiziert wird. In der Praxis können im Rahmen von Abdrückvorgängen sowohl unerwartete als auch erwartete Verzögerungen auftreten. Dabei können erwartete beziehungsweise vorhersehbare Verzögerungen beispielsweise im Rahmen von Verfahren zur Behandlung von Gefahrgutwagen entstehen. So kann es hierbei in Abhängigkeit von der jeweiligen Betriebsweise erforderlich sein, dass ein vorausgehender Ablauf im Richtungsgleis angekommen ist, bevor der Gefahrgutwagen abgedrückt werden kann. Unerwartete Verzögerungen, die erst nach ihrem tatsächlichen Auftreten bei der Prognose des Beendigungszeitpunkts des ersten Abdrückvorgangs berücksichtigt werden können, können beispielsweise durch betriebsbedingte Unterbrechungen oder technische Störungen im Ablaufbetrieb verursacht sein. Unabhängig davon, ob es sich um eine im Rahmen des ersten Abdrückvorgangs bereits aufgetretene oder um eine im Rahmen des weiteren Abdrückvorgangs erwartete Verzögerung handelt, erlaubt die Berücksichtigung einer entsprechenden Verzögerung bei der Prognose des Beendigungszeitpunkts ebenfalls eine Steigerung der Genauigkeit der Prognose.

Vorzugsweise kann das erfindungsgemäße Verfahren auch derart ausgestaltet sein, dass eine Simulation des ersten Abdrückvorgangs durchgeführt wird und der Beendigungszeitpunkt basierend auf der durchgeführten Simulation prognostiziert wird. Eine Simulation des ersten Abdrückvorgangs, bei der vorzugsweise Eigenschaften der Abläufe, wie beispielsweise Achsanzahl und Gewicht, sowie erwartete oder gemessene Laufeigenschaften der Abläufe berücksichtigt werden, ermöglicht vorteilhafterweise eine präzise Prognose der Dauer des ersten Abdrückvorgangs und damit auch des Beendigungszeitpunkts desselben.

Vorzugsweise kann das erfindungsgemäße Verfahren hierbei weiterhin dahingehend ausgebildet sein, dass die Simulation des ersten Abdrückvorgangs zeitlich vor dem ersten Abdrückvorgang durchgeführt wird. Dies ist vorteilhaft, da eine entsprechende Simulation unter Verwendung detaillierter mathematischer Modelle auch für eine Planung, Optimierung und Steuerung des ersten Abdrückvorgangs als solchen genutzt werden kann. Die zu diesem Zwecke durchgeführte Simulation kann somit im Rahmen des erfindungsgemäßen Verfahrens vorteilhafterweise für die Prognose des Beendigungszeitpunkts des ersten Abdrückvorgangs verwendet werden.

Vorteilhafterweise kann das erfindungsgemäße Verfahren auch derart weitergebildet sein, dass während des ersten Abdrückvorgangs unter Berücksichtigung von aktuellen Positionsdaten zumindest eines Ablaufs der ersten Zerlegeeinheit und/oder unter Berücksichtigung von aktuellen Betriebsdaten der Ablaufanlage, insbesondere einer geänderten Leistungsstufe der Ablaufanlage und/oder einer im Ablaufbetrieb aufgetretenen Verzögerung, ein aktualisierter Geschwindigkeitsverlauf bestimmt wird und die Abdrücklokomotive gemäß dem aktualisierten Geschwindigkeitsverlauf gesteuert wird. Das erfindungsgemäße Verfahren beziehungsweise einzelne Schritte desselben können vorteilhafterweise während des ersten Abdrückvorgangs beziehungsweise während des Anrückvorgangs der zweiten Zerlegeeinheit wiederholt beziehungsweise erneut durchgeführt werden. Dies kann grundsätzlich beliebig oft geschehen und ermöglicht es, dass der Geschwindigkeitsverlauf der zweiten Zerlegeeinheit jeweils aktualisiert wird und damit auch bei Variationen im Abdrückbetrieb, z.B. in Folge von Verzögerungen des ersten Abdrückvorgangs oder Änderungen der Leistungsstufe der Ablaufanlage, jeweils der aktuellen Prognose des Beendigungszeitpunkts des ersten Abdrückvorgangs beziehungsweise der erwarteten Bergfreigabe für die zweite Zerlegeeinheit entspricht. Hierbei können vorteilhafterweise auch aktuelle Positionsdaten zumindest eines Ablaufs der ersten Zerlegeeinheit berücksichtigt werden, da sich aus diesen aktuellen Positionsdaten beispielsweise eine zeitliche Verschiebung im Vergleich zu einer ursprünglichen Simulation des ersten Abdrückvorgangs erkennen und durch eine entsprechende Anpassung beziehungsweise Aktualisierung des Geschwindigkeitsverlaufs der zweiten Zerlegeeinheit berücksichtigen lässt.

Der vorliegenden Erfindung liegt weiterhin die Aufgabe zugrunde, eine Steuereinrichtung für eine rangiertechnische Ablaufanlage anzugeben, durch welche die Leistungsfähigkeit der Ablaufanlage erhöht wird.

Diese Aufgabe wird erfindungsgemäß gelöst durch eine Steuereinrichtung für eine rangiertechnische Ablaufanlage, wobei die Steuereinrichtung ausgebildet ist, für eine erste Zerlegeeinheit, die im Rahmen eines ersten Abdrückvorgangs über einen Ablaufberg der Ablaufanlage abzudrücken ist, einen Beendigungszeitpunkt des ersten Abdrückvorgangs zu prognostizieren, für eine zweite Zerlegeeinheit, die von einer Abdrücklokomotive im Rahmen eines Anrückvorgangs in Richtung des Ablaufberges zu schieben und im Rahmen eines auf den ersten Abdrückvorgang folgenden zweiten Abdrückvorgangs über den Ablaufberg abzudrücken ist, unter Berücksichtigung zumindest des prognostizierten Beendigungszeitpunkts des ersten Abdrückvorgangs sowie einer aktuellen Position der zweiten Zerlegeeinheit einen Geschwindigkeitsverlauf zu bestimmen, gemäß dem ein unterbrechungsfreier Übergang des Anrückvorgangs in den zweiten Abdrückvorgang erfolgt, und die Abdrücklokomotive gemäß dem bestimmten Geschwindigkeitsverlauf zu steuern.

Die Vorteile der erfindungsgemäßen Steuereinrichtung entsprechen denjenigen des erfindungsgemäßen Verfahrens, so dass diesbezüglich auf die entsprechenden vorstehenden Ausführungen verwiesen wird.

Es sei darauf hingewiesen, dass die erfindungsgemäße Steuereinrichtung in der Regel sowohl Hardwarebestandteile, etwa in Form zumindest eines entsprechenden Mikroprozessors, Controllers, Rechners oder Computers, als auch Softwarebestandteile, etwa in Form entsprechender Programmroutinen, aufweisen wird. Dabei ist die Steuereinrichtung im Betrieb der rangiertechnischen Ablaufanlage in der Regel in ein entsprechendes Steuerungssystem eingebunden, das neben der Steuereinrichtung üblicherweise weitere Komponenten aufweist, etwa in Form entsprechender Sensoren zur Erfassung von Messwerten sowie Aktoren zur Steuerung von Abdrücklokomotiven oder Gleisbremsen.

Gemäß einer besonders bevorzugten Weiterbildung der erfindungsgemäßen Steuereinrichtung ist diese zum Durchführen einer der zuvor genannten bevorzugten Weiterbildungen des erfindungsgemäßen Verfahrens ausgebildet. Auch die Vorteile dieser bevorzugten Weiterbildung der erfindungsgemäßen Steuereinrichtung entsprechen denjenigen der entsprechenden bevorzugten Weiterbildungen des erfindungsgemäßen Verfahrens, so dass auch diesbezüglich auf die entsprechenden vorstehenden Erläuterungen verwiesen wird.

Im Folgenden wird die Erfindung anhand von Ausführungsbeispielen näher erläutert. Hierzu zeigt
- Figur 1: zur Erläuterung eines ersten Ausführungsbeispiels des erfindungsgemäßen Verfahrens in einer ersten schematischen Skizze ein erstes Zeit-Weg-Diagramm und
- Figur 2: zur Erläuterung eines zweiten Ausführungsbeispiels des erfindungsgemäßen Verfahrens in einer zweiten schematischen Skizze ein zweites Zeit-Weg-Diagramm.

In den Figuren sind aus Gründen der Übersichtlichkeit gleiche Bestandteile mit denselben Bezugszeichen gekennzeichnet.

Für die im Folgenden beschriebenen Ausführungsbeispiele des erfindungsgemäßen Verfahrens sei angenommen, dass im Betrieb einer rangiertechnischen Ablaufanlage eine erste Zerlegeeinheit in Form eines zu zerlegenden Güterzuges im Rahmen eines ersten Abdrückvorgangs über einen Ablaufberg der Ablaufanlage abzudrücken ist beziehungsweise gerade von dem Ablaufberg der Ablaufanlage abgedrückt wird. Darüber hinaus befindet sich in der Zugbildungsanlage beziehungsweise rangiertechnischen Ablaufanlage eine zweite Zerlegeeinheit, die von einer (weiteren) Abdrücklokomotive im Rahmen eines Anrückvorgangs in Richtung des Ablaufberges zu schieben und im Rahmen eines auf den ersten Abdrückvorgang folgenden zweiten Abdrückvorgangs über den Ablaufberg abzudrücken ist beziehungsweise sein wird. Dabei setzt eine Befahrung des Ablaufberges durch die zweite Zerlegeeinheit, das heißt ein Starten des zweiten Abdrückvorgangs, voraus, dass das Abdrücken der ersten Zerlegeeinheit beendet (oder unterbrochen) ist. Sofern die Ablaufanlage lediglich ein Berggleis aufweist, hat der erste Abdrückvorgang beendet zu sein und darüber hinaus die Abdrücklokomotive der ersten Zerlegeeinheit den Ablaufberg beziehungsweise das Berggleis desselben geräumt zu haben, womit dieser für die zweite Zerlegeeinheit zur Verfügung steht. Falls die Ablaufanlage hingegen zwei (oder mehr) Berggleise aufweist, können die Abdrücklokomotive und gegebenenfalls auch weitere später noch abzudrückende Abläufe der ersten Zerlegeeinheit gegebenenfalls auch in ihrem Berggleis verbleiben.

Das Anrücken der zweiten Zerlegeeinheit in Richtung des Ablaufberges hängt somit hinsichtlich der Anrückgeschwindigkeit der Abdrücklokomotive, das heißt des Geschwindigkeitsverlaufs der zweiten Zerlegeeinheit, von dem ersten Abdrückvorgang beziehungsweise dessen Beendigung ab. Wie in dieser Situation eine vorteilhafte beziehungsweise bestenfalls optimale Steuerung des Geschwindigkeitsverlaufs der Abdrücklokomotive der zweiten Zerlegeeinheit erfolgen kann, soll nun anhand der Figuren im Detail beschrieben werden.

Figur 1 zeigt zur Erläuterung eines ersten Ausführungsbeispiels des erfindungsgemäßen Verfahrens in einer ersten schematischen Skizze ein erstes Zeit-Weg-Diagramm. Konkret ist hierbei die Zeit t als Funktion der von der Spitze der zweiten Zerlegeeinheit zurückgelegten Wegstrecke s aufgetragen. Dabei ist in Figur 1 eine erste Kurve erkennbar, die mit dem Bezugszeichen V_{AN01} gekennzeichnet ist. Veranlasst ist die entsprechende Kennzeichnung hierbei dadurch, dass die Steigung der Kurve ein Maß für die Geschwindigkeit der zweiten Zerlegeeinheit am jeweiligen Wegpunkt s beziehungsweise zum jeweiligen Zeitpunkt t ist. Aus diesem Grund werden die dargestellten Kurven in der Folge auch als "Geschwindigkeitsverlauf" oder "Geschwindigkeitskurve" bezeichnet, obwohl diese Bezeichnung mathematisch-physikalisch gesehen nicht völlig korrekt ist. Jedoch ist durch die jeweilige Zeit-Weg-Linie auch die Geschwindigkeit der zweiten Zerlegeeinheit (beziehungsweise der Abdrücklokomotive) zu jedem Zeitpunkt (aus der Steigung beziehungsweise Ableitung der Kurve) bestimmt beziehungsweise bestimmbar.

Gemäß der Kurve V_{AN01} beginnt der Anrückvorgang der zweiten Zerlegeeinheit ausgehend von einem Wegpunkt beziehungsweise Ort s₀ bereits zu einem vergleichsweisen frühen Zeitpunkt t₀₁. Dementsprechend erfolgt die Annäherung der zweiten Zerlegeeinheit an den Ablaufberg in diesem Fall mit einer vergleichsweise geringen Geschwindigkeit, die sich in der Darstellung der Figur 1 in einer entsprechenden vergleichsweise großen Steigung der Zeit-Weg-Kurve V_{AN01} niederschlägt. Im Vergleich hierzu ist ein zweiter, mit dem Bezugszeichen V_{AN02} gekennzeichneter Geschwindigkeitsverlauf (das heißt eine entsprechende zweite Zeit-Weg-Kurve) dargestellt, bei dem der Anrückvorgang erst zu einem späteren Zeitpunkt t₀₂ beginnt. In beiden Fällen wird jedoch ein Punkt s₁, der den Beginn des Ablaufberges kennzeichnet, zu einem Zeitpunkt t₁ erreicht. Zu diesem Zwecke erfolgt der Anrückvorgang bei dem zweiten Geschwindigkeitsverlauf beziehungsweise der zweiten Geschwindigkeitskurve V_{AN02} mit einer im Vergleich zum ersten Fall größeren Geschwindigkeit, was sich in der Zeit-Weg-Darstellung der Figur 1 in einer entsprechend geringeren Steigung der Kurve zeigt.

Der in Figur 1 gezeigte Kurvenverlauf wird dadurch erreicht, dass im Rahmen des Betriebs der rangiertechnischen Ablaufanlage für die erste Zerlegeeinheit, die im Rahmen des ersten Abdrückvorgangs über den Ablaufberg der Ablaufanlage abzudrücken ist, ein Beendigungszeitpunkt des ersten Abdrückvorgangs prognostiziert wird. Dabei kann vorteilhafterweise zeitlich bereits vor dem ersten Abdrückvorgang eine Simulation desselben durchgeführt und der Beendigungszeitpunkt basierend auf dieser Simulation prognostiziert werden. In Abhängigkeit von der jeweiligen Realisierung kann es sich bei dem prognostizierten Beendigungszeitpunkt im Rahmen des beschriebenen Ausführungsbeispiels um den Zeitpunkt t₁ oder um einen kurz vor diesem Zeitpunkt t₁ liegenden Zeitpunkt handeln.

Unter Berücksichtigung zumindest des prognostizierten Beendigungszeitpunktes des ersten Abdrückvorgangs sowie der jeweiligen aktuellen Position der zweiten Zerlegeeinheit wird sodann für die zweite Zerlegeeinheit ein Geschwindigkeitsverlauf bestimmt, gemäß dem ein unterbrechungsfreier Übergang des Anrückvorgangs in den zweiten Abdrückvorgang erfolgt. Der entsprechende unterbrechungsfreie Übergang des Anrückvorgangs in den zweiten Abdrückvorgang erfolgt im Rahmen des Ausführungsbeispiels der Figur 1 zum Zeitpunkt t₁, das heißt dann, wenn die Spitze der zweiten Zerlegeeinheit den Ort s₁ erreicht hat. Dabei kann es sich bei dem Ort beziehungsweise Punkt s₁ um einen Anhaltepunkt des Ablaufbergs handeln, das heißt einen Punkt, für dessen Passieren durch die zweite Zerlegeeinheit ein Bergfreigabesignal beziehungsweise eine Bergfreigabe benötigt wird. Entsprechend der Darstellung der Figur 1 wird dieser Punkt sowohl im Falle der Geschwindigkeitskurve V_{AN01} als auch im Falle der Geschwindigkeitskurve V_{AN02} ohne Halt passiert, das heißt es erfolgt ein unterbrechungsfreier Übergang des Anrückvorgangs in den zweiten Abdrückvorgang. Entsprechend der Darstellung der Figur 1 gilt dies für beide Geschwindigkeitsverläufe V_{AN01} und V_{AN02} und somit unabhängig vom jeweiligen Startzeitpunkt t₀₁ beziehungsweise t₀₂ des Anrückvorgangs der zweiten Zerlegeeinheit in Richtung des Ablaufberges. Dies bedeutet, dass in beiden Fälle eine jeweils passende beziehungsweise bestenfalls optimale Geschwindigkeitskurve berechnet wird, mit der die anrückende zweite Zerlegeeinheit, das heißt der anrückende Zug, zum Zeitpunkt der Bergfreigabe beziehungsweise kurz danach am Ablaufberg ankommt, so dass ein Übergang beziehungsweise ein Wechsel von dem Anrückvorgang in den zweiten Abdrückvorgang ohne Unterbrechung möglich ist.

Aus der zuvor beschriebenen Vorgehensweise ergeben sich bezogen auf den Gesamtbetrieb der rangiertechnischen Anlage eine Reduzierung von Abdrückpausen, eine Verringerung des Materialverschleißes und eine Reduzierung der Energiekosten durch Vermeidung eines unnötig schnellen Anrückens an den Ablaufberg mit anschließendem Bremsen, Anhalten und Wiederbeschleunigen nach Erhalt der Berg- beziehungsweise Abdrückfreigabe. Im Ergebnis resultiert somit vorteilhafterweise eine Erhöhung der Leistungsfähigkeit der Ablaufanlage sowie eine Schonung von Ressourcen. Insbesondere wird hierbei jeweils ein Geschwindigkeitsverlauf V_{AN01} beziehungsweise V_{AN02} bestimmt, der von einer als Alternative denkbaren Maxime einer schnellstmöglichen Ankunft am Ablaufberg abweicht. Hierdurch wird somit sowohl eine unnötige Abdrückpause durch ein zu spätes Anrücken der zweiten Zerlegeeinheit vermieden als auch ein Anhalten des Anrückvorgangs aufgrund einer fehlenden Bergfreigabe. Entsprechend der Darstellung in Figur 1 bestimmt beziehungsweise berechnet das Verfahren hierbei sowohl im Falle einem vergleichsweise frühen Startens des Anrückvorgangs als auch im Falle eines vergleichsweise späten Startens des Anrückvorgangs der zweiten Zerlegeeinheit an den Ablaufberg einen jeweiligen Geschwindigkeitsverlauf V_{AN01} beziehungsweise V_{AN02}, der einen unterbrechungsfreien Übergang des Anrückvorgangs in den zweiten Abdrückvorgang erlaubt. Bezogen auf den zweiten Abdrückvorgang ergibt sich dabei entsprechend der Darstellung der Figur 1 nach Erreichen des Punktes s₁ zum Zeitpunkt t₁ in beiden Fällen derselbe Geschwindigkeitsverlauf v_{AB}, gemäß dem die einzelnen Abläufe der zweiten Zerlegeeinheit von der Abdrücklokomotive über den Ablaufberg abgedrückt werden.

Die Prognose des Beendigungszeitpunkts erfolgt vorteilhafterweise während des ersten Abdrückvorgangs. Dabei kann der Beendigungszeitpunkt unter weiterer Berücksichtigung einer eingestellten Leistungsstufe der Ablaufanlage und/oder einer im Rahmen des ersten Abdrückvorgangs aufgetretenen oder erwarteten Verzögerung prognostiziert werden.

Figur 2 zeigt zur Erläuterung eines zweiten Ausführungsbeispiels des erfindungsgemäßen Verfahrens in einer zweiten schematischen Skizze ein zweites Zeit-Weg-Diagramm. Die Darstellung der Figur 2 entspricht im Wesentlichen derjenigen der Figur 1, wobei im Unterschied zu Figur 1 zunächst lediglich ein Geschwindigkeitsverlauf v_{AN0} dargestellt ist, der sich basierend auf einem Startzeitpunkt des Anrückvorgangs der zweiten Zerlegeeinheit zu einem Zeitpunkt t₀ ergibt. Im Unterschied zur Darstellung der Figur 1 erfolgt hierbei jedoch zu einem Zeitpunkt tₙ, zu dem die Spitze der zweiten Zerlegeeinheit einen Ort sₙ erreicht hat, eine Bestimmung eines aktualisierten Geschwindigkeitsverlaufs. Dies ist in Figur 2 dahingehend dargestellt, dass ausgehend von dem Punkt (sₙ, tₙ) der ursprünglich bestimmte Geschwindigkeitsverlauf v_{AN0} durch eine gestrichelte Linie angedeutet ist. Gemäß diesem weiteren Geschwindigkeitsverlauf v_{AN0} hätte die zweite Zerlegeeinheit somit den Ort s₁, d.h. den Ablaufberg, zu einem Zeitpunkt t₁ erreicht.

Aufgrund der vorgenommenen Bestimmung des aktualisierten Geschwindigkeitsverlaufs, der in Figur 2 als strichpunktierte Linie dargestellt und mit dem Bezugszeichen v_{ANn} gekennzeichnet ist, ergibt sich nun jedoch ein abweichender Verlauf. Dies führt insbesondere dazu, dass die Spitze der zweiten Zerlegeeinheit den Ort s₁ erst zu einem späteren Zeitpunkt t_{1'} erreicht. Ursache hierfür ist, dass sich im Rahmen der Aktualisierung der Ermittlung des Geschwindigkeitsverlaufs gezeigt hat, dass sich der Abschluss des ersten Abdrückvorgangs verzögern wird und damit vor dem Zeitpunkt t_{1'} ein unterbrechungsfreier Übergang des Anrückvorgangs in den zweiten Abdrückvorgang nicht möglich ist. Dabei kann die Bestimmung des aktualisierten Geschwindigkeitsverlaufs V_{ANn} insbesondere während des ersten Abdrückvorgangs unter Berücksichtigung des aktuellen Abdrückfortschritts der ersten Zerlegeeinheit, etwa anhand von aktuellen Positionsdaten zumindest eines Ablaufs der ersten Zerlegeeinheit, und/oder unter Berücksichtigung von aktuellen Betriebsdaten der Ablaufanlage, insbesondere einer geänderten Leistungsstufe der Ablaufanlage und/oder einer im Ablaufbetrieb aufgetretenen Verzögerung, erfolgen. Ab dem Zeitpunkt tₙ beziehungsweise dem Ort sₙ wird die zweite Zerlegeeinheit beziehungsweise die Abdrücklokomotive derselben damit gemäß dem neuen beziehungsweise aktualisierten Geschwindigkeitsverlauf v_{ANn} gesteuert. Die Aktualisierung des Geschwindigkeitsverlaufs kann hierbei unter Verwendung einer aktualisierten Prognose des Beendigungszeitpunkts des ersten Abdrückvorgangs erfolgen oder aber lediglich eine aufgetretene Verzögerung oder Verzögerungszeit berücksichtigen, ohne dass eine vollständig neue Prognose des Beendigungszeitpunkts vorgenommen wird.

Die Berechnung beziehungsweise Bestimmung des Geschwindigkeitsverlaufs, gemäß dem die Abdrücklokomotive der zweiten Zerlegeeinheit gesteuert wird, kann während des Anrückvorgangs grundsätzlich beliebig oft durchgeführt werden. Hierbei ist sowohl eine regelmäßige Durchführung als auch insbesondere eine situationsbedingte erneute Durchführung der Bestimmung möglich. In beiden Fällen entspricht das Ergebnis auch bei auftretenden Variationen im Abdrückbetrieb jeweils der aktuellen Prognose der Bergfreigabe, so dass jeweils ein unterbrechungsfreier Übergang des Anrückvorgangs in den zweiten Abdrückvorgang erfolgt.

Entsprechend den vorstehenden Ausführungen im Zusammenhang mit den beschriebenen Ausführungsbeispielen des erfindungsgemäßen Verfahrens ermöglichen dieses sowie eine entsprechende Steuereinrichtung für eine rangiertechnische Ablaufanlage eine Erhöhung der Leistungsfähigkeit rangiertechnischer Ablaufanlagen. Dabei werden insbesondere durch das zeitgenaue Anrücken an den Ablaufberg zum Zeitpunkt der jeweiligen Bergfreigabe Pausen im Abdrückbetrieb verringert beziehungsweise vermieden. Darüber hinaus stellt das beschriebene Verfahren eine Grundlage beziehungsweise Voraussetzung für einen Anrückvorgang in einer vollautomatischen Ablaufanlage dar und ermöglicht somit eine weitere Erhöhung des Automatisierungsgrades rangiertechnischer Ablaufanlagen.

## Patentansprüche

1. Verfahren zum Betreiben einer rangiertechnischen Ablaufanlage, wobei durch eine Steuereinrichtung der Ablaufanlage
- für eine erste Zerlegeeinheit, die im Rahmen eines ersten Abdrückvorgangs über einen Ablaufberg der Ablaufanlage abzudrücken ist, ein Beendigungszeitpunkt (t₁) des ersten Abdrückvorgangs prognostiziert wird,
- für eine zweite Zerlegeeinheit, die von einer Abdrücklokomotive im Rahmen eines Anrückvorgangs in Richtung des Ablaufberges zu schieben und im Rahmen eines auf den ersten Abdrückvorgang folgenden zweiten Abdrückvorgangs über den Ablaufberg abzudrücken ist, unter Berücksichtigung zumindest des prognostizierten Beendigungszeitpunkts (t₁) des ersten Abdrückvorgangs sowie einer aktuellen Position der zweiten Zerlegeeinheit ein Geschwindigkeitsverlauf (v_{AN01}, v_{AN02}) bestimmt wird, gemäß dem ein unterbrechungsfreier Übergang des Anrückvorgangs in den zweiten Abdrückvorgang erfolgt, und
- die Abdrücklokomotive gemäß dem bestimmten Geschwindigkeitsverlauf (v_{AN01}, v_{AN02}) gesteuert wird.

2. Verfahren nach Anspruch 1,
**dadurch gekennzeichnet, dass** der Geschwindigkeitsverlauf (v_{AN01}, v_{AN02}) der zweiten Zerlegeeinheit derart bestimmt wird, dass die zweite Zerlegeeinheit einen Anhaltepunkt (s₁) des Ablaufbergs zu dem prognostizierten Beendigungszeitpunkt (t₁) erreicht.

3. Verfahren nach Anspruch 1 oder 2,
**dadurch gekennzeichnet, dass** der Beendigungszeitpunkt (t₁) während des ersten Abdrückvorgangs prognostiziert wird.

4. Verfahren nach einem der vorangehenden Ansprüche,
**dadurch gekennzeichnet, dass** der Beendigungszeitpunkt (t₁) unter Berücksichtigung einer eingestellten Leistungsstufe der Ablaufanlage prognostiziert wird.

5. Verfahren nach einem der vorangehenden Ansprüche,
**dadurch gekennzeichnet, dass** der Beendigungszeitpunkt (t₁) unter Berücksichtigung einer im Rahmen des ersten Abdrückvorgangs aufgetretenen oder erwarteten Verzögerung prognostiziert wird.

6. Verfahren nach einem der vorangehenden Ansprüche,
**dadurch gekennzeichnet, dass**
- eine Simulation des ersten Abdrückvorgangs durchgeführt wird und
- der Beendigungszeitpunkt (t₁) basierend auf der durchgeführten Simulation prognostiziert wird.

7. Verfahren nach Anspruch 6,
**dadurch gekennzeichnet, dass** die Simulation des ersten Abdrückvorgangs zeitlich vor dem ersten Abdrückvorgang durchgeführt wird.

8. Verfahren nach einem der vorangehenden Ansprüche,
**dadurch gekennzeichnet, dass**
- während des ersten Abdrückvorgangs unter Berücksichtigung von aktuellen Positionsdaten zumindest eines Ablaufs der ersten Zerlegeeinheit und/oder unter Berücksichtigung von aktuellen Betriebsdaten der Ablaufanlage, insbesondere einer geänderten Leistungsstufe der Ablaufanlage und/oder einer im Ablaufbetrieb aufgetretenen Verzögerung, ein aktualisierter Geschwindigkeitsverlauf (v_{ANn}) bestimmt wird und
- die Abdrücklokomotive gemäß dem aktualisierten Geschwindigkeitsverlauf (v_{ANn}) gesteuert wird.

9. Steuereinrichtung für eine rangiertechnische Ablaufanlage, wobei die Steuereinrichtung ausgebildet ist,
- für eine erste Zerlegeeinheit, die im Rahmen eines ersten Abdrückvorgangs über einen Ablaufberg der Ablaufanlage abzudrücken ist, einen Beendigungszeitpunkt (t₁) des ersten Abdrückvorgangs zu prognostizieren,
- für eine zweite Zerlegeeinheit, die von einer Abdrücklokomotive im Rahmen eines Anrückvorgangs in Richtung des Ablaufberges zu schieben und im Rahmen eines auf den ersten Abdrückvorgang folgenden zweiten Abdrückvorgangs über den Ablaufberg abzudrücken ist, unter Berücksichtigung zumindest des prognostizierten Beendigungszeitpunkts (t₁) des ersten Abdrückvorgangs sowie einer aktuellen Position der zweiten Zerlegeeinheit einen Geschwindigkeitsverlauf (v_{AN01}, v_{AN02}) zu bestimmen, gemäß dem ein unterbrechungsfreier Übergang des Anrückvorgangs in den zweiten Abdrückvorgang erfolgt, und
- die Abdrücklokomotive gemäß dem bestimmten Geschwindigkeitsverlauf (v_{AN01}, v_{AN02}) zu steuern.

10. Steuereinrichtung nach Anspruch 9,
**dadurch gekennzeichnet, dass** die Steuereinrichtung zum Durchführen des Verfahrens nach einem der Ansprüche 2 bis 8 ausgebildet ist.

## Claims

1. Method for operating a marshalling hump yard, wherein by way of a control facility of the hump yard,
- for a first unit to be divided that is to be pushed over a hump of the hump yard as part of a first humping procedure, a termination time point (t₁) of the first humping procedure is predicted,
- for a second unit to be divided that is to be shunted by a hump locomotive as part of an approaching procedure in the direction of the hump and is to be pushed over the hump as part of a second humping procedure following the first humping procedure, taking into consideration at least the predicted termination time point (t₁) of the first humping procedure as well as a current position of the second unit to be divided, a velocity curve (v_{AN01}, v_{AN02}) is determined, according to which an uninterrupted transition from the approaching procedure to the second humping procedure takes place, and
- the hump locomotive is controlled according to the determined velocity curve (v_{AN01}, v_{AN02}) .

2. Method according to claim 1,
**characterised in that**
the velocity curve (v_{AN01}, v_{AN02}) of the second unit to be divided is determined in such a way that the second unit to be divided reaches a stopping point (s₁) of the hump at the predicted termination time point (t₁).

3. Method according to claim 1 or 2,
**characterised in that**
the termination time point (t₁) is predicted during the first humping procedure.

4. Method according to one of the preceding claims,
**characterised in that**
the termination time point (t₁) is predicted while taking into consideration a set performance level of the hump yard.

5. Method according to one of the preceding claims,
**characterised in that**
the termination time point (t₁) is predicted while taking into consideration a delay that has occurred or is anticipated as part of the first humping procedure.

6. Method according to one of the preceding claims,
**characterised in that**
- a simulation of the first humping procedure is performed and
- the termination time point (t₁) is predicted on the basis of the simulation performed.

7. Method according to claim 6,
**characterised in that**
the simulation of the first humping procedure is performed at an earlier point in time than the first humping procedure.

8. Method according to one of the preceding claims,
**characterised in that**
- during the first humping procedure, taking into consideration current position data of at least one cut of the first unit to be divided and/or taking into consideration current operational data of the hump yard, in particular a modified performance level of the hump yard and/or a delay that has occurred during humping operation, an updated velocity curve (V_{ANn}) is determined and
- the hump locomotive is controlled according to the updated velocity curve (V_{ANn}).

9. Control facility for a marshalling hump yard, wherein the control facility is embodied,
- for a first unit to be divided that is to be pushed over a hump of the hump yard as part of a first humping procedure, to predict a termination time point (t₁) of the first humping procedure,
- for a second unit to be divided that is to be shunted by a hump locomotive as part of an approaching procedure in the direction of the hump and is to be pushed over the hump as part of a second humping procedure following the first humping procedure, taking into consideration at least the predicted termination time point (t₁) of the first humping procedure as well as a current position of the second unit to be divided, to determine a velocity curve (V_{AN01}, V_{AN02}), according to which an uninterrupted transition from the approaching procedure to the second humping procedure takes place, and
- to control the hump locomotive according to the determined velocity curve (V_{AN01}, V_{AN02}).

10. Control facility according to claim 9,
**characterised in that**
the control facility is embodied to perform the method according to one of claims 2 to 8.

## Revendications

1. Procédé pour faire fonctionner un chantier de triage à la gravité, dans lequel par un dispositif de commande de l'installation de triage
- pour une première unité de dégroupement, qui est à refouler dans le cadre d'une première opération de refoulement par l'intermédiaire d'une bosse de l'installation de triage, on pronostique un instant (t₁) d'achèvement de la première opération de refoulement,
- pour une deuxième unité de dégroupement, qui doit être déplacée par une locomotive de refoulement dans le cadre d'une opération d'approche en direction de la bosse et qui doit être refoulée par l'intermédiaire de la bosse dans le cadre d'une deuxième opération de refoulement, suivant la première opération de refoulement, on détermine, en tenant compte au moins de l'instant (t₁) d'achèvement pronostiqué de la première opération de refoulement, ainsi que d'une position en cours de la deuxième unité de dégroupement, une courbe (V_{AN01}, V_{AN02}) de vitesse suivant laquelle une transition, sans interruption, de l'opération d'approche a lieu dans la deuxième opération de refoulement, et
- on commande la locomotive de refoulement suivant la courbe (V_{AN01}, V_{AN02}) de vitesse, qui a été déterminée.

2. Procédé suivant la revendication 1,
**caractérisé en ce que**
on détermine la courbe (V_{AN01}, V_{AN02}) de vitesse de la deuxième unité de dégroupement de manière à ce que la deuxième unité de dégroupement atteigne un point (S₁) d'arrêt de la bosse à l'instant (t₁) d'achèvement pronostiqué.

3. Procédé suivant la revendication 1 ou 2,
**caractérisé en ce que**
on pronostique l'instant (t₁) d'achèvement pendant la première opération de refoulement.

4. Procédé suivant l'une des revendications précédentes,
**caractérisé en ce que**
l'on pronostique l'instant (t₁) d'achèvement en tenant compte du réglage du degré de performance de l'installation de triage.

5. Procédé suivant l'une des revendications précédentes,
**caractérisé en ce que**
on pronostique l'instant (t₁) d'achèvement en tenant compte d'un retard apparu ou escompté dans le cadre de la première opération de refoulement.

6. Procédé suivant l'une des revendications précédentes,
**caractérisé en ce que**
- on effectue une simulation de la première opération de refoulement et
- on pronostique l'instant (t₁) d'achèvement sur la base de la simulation effectuée.

7. Procédé suivant la revendication 6,
**caractérisé en ce que**
on effectue la simulation de la première opération de refoulement dans le temps avant la première opération de refoulement.

8. Procédé suivant l'une des revendications précédentes,
**caractérisé en ce que**
- pendant la première opération de refoulement, on détermine, en tenant compte de données de position en cours d'au moins un gravitaire de la première unité de dégroupement et/ou en tenant compte de données de fonctionnement en cours de l'installation de triage, notamment d'une modification du degré de performance de l'installation de triage et/ou d'un retard apparu dans le fonctionnement à la gravité, une courbe (_{VANn}) de vitesse mise à jour et
- on commande la locomotive de refoulement suivant la courbe (_{VANn}) de vitesse mise à jour.

9. Dispositif de commande d'un chantier de triage à la gravité, dans lequel le dispositif de commande est constitué
- pour une première unité de dégroupement, qui doit être refoulée dans le cadre d'une première opération de refoulement par l'intermédiaire d'une bosse de l'installation de triage, pour pronostiquer un instant (t₁) d'achèvement de la première opération de refoulement,
- pour une deuxième unité de dégroupement, qui doit être déplacée par une locomotive de refoulement dans le cadre d'une opération d'approche en direction de la bosse et qui doit être refoulée par l'intermédiaire de la bosse dans le cadre d'une deuxième opération de refoulement, suivant la première opération de refoulement, pour déterminer, en tenant compte d'au moins de l'instant (t₁) d'achèvement pronostiqué de la première opération de refoulement, ainsi que d'une position en cours de la deuxième unité de dégroupement, une courbe (V_{AN01}, V_{AN02}) de vitesse, suivant laquelle une transition, sans interruption, de l'opération d'approche a lieu dans la deuxième opération de refoulement, et
- pour commander la locomotive de refoulement suivant la courbe (V_{AN01}, V_{AN02}) de vitesse, qui a été déterminée.

10. Dispositif de commande suivant la revendication 9,
**caractérisé en ce que**
le dispositif de commande est constitué pour effectuer le procédé suivant l'une des revendications 2 à 8.
